# FASCICULE DE BREVET EUROPEEN

(11) **EP 0 400 521 B1**
(45) Date de publication et mention de la délivrance du brevet: **20.07.1994**
(21) Numéro de dépôt: 90110054.5
(22) Date de dépôt: 28.05.1990
(51) Int. Cl.: H01R 9/05

(54) **Prise de raccordement pour cable, notamment pour cable paire blindée**
Kabelabzweigungsverbinder, besonders für geschirmtes Zweileiterkabel
Cable tapping socket, particularly for a twin wire shielded cable

(30) Priorité: 31.05.1989 FR 8907182
(43) Date de publication de la demande: 05.12.1990
(73) Titulaire: CEGELEC, 92309 Levallois-Perret (FR)
(72) Inventeur: Gelin, Claude, F-94000 Creteil (FR)
(74) Mandataire: Weinmiller, Jürgen

(56) Documents cités:
- US-A- 4 284 316
- US-A- 4 626 058

## Description

L'invention concerne le raccordement d'un dispositif électrique à un câble acheminant un flux d'informations, le raccordement consistant en une mise en série du dispositif avec le câble qui est un bus d'information.

Il est courant dans une liaison reliant plusieurs dispositifs en série, d'avoir besoin d'ajouter un dispositif supplémentaire en série, ce qui se fait généralement en coupant le câble à l'endroit désiré et en reliant le dispositif audit câble ; cette manière de procéder nécessite une mise hors service de tous les dispositifs pendant la durée du raccordement.

De telles liaisons série sont couramment utilisées dans les réseaux locaux de transmissions sur bus, le bus étant généralement un câble constitué par une paire blindée, pour la protection contre les perturbations électriques extérieures.

L'invention a pour but le raccordement d'un dispositif à un bus, pour sa mise en série avec ledit bus en n'importe quel endroit du bus sans provoquer de perturbation importante du flux d'informations transitant par le bus, donc sans mise hors service de la liaison.

L'invention a pour objet une prise de raccordement pour câble selon la revendication 1.

L'invention sera bien comprise par la description qui va suivre d'une prise de raccordement illustrée par les figures annexées dans lequelles :
- la figure 1 est un schéma de principe d'une prise de raccordement de l'invention,
- la figure 2 est une vue schématique de dessus d'une prise de raccordement de l'invention,
- la figure 3 est une vue schématique en élévation, avec arrachement partiel, d'une prise de raccordement,
- la figure 4 représente une pièce de contact utilisée dans la prise de raccordement,
- la figure 5 est une vue en perspective d'une prise de raccordement.

La figure 1 est un schéma de principe d'une prise de raccordement de l'invention. Le câble 1 est une paire blindée avec drain, 2 et 3 étant les fils de la paire, 4 le drain, 5 une gaine métallique de blindage revêtue d'une gaine isolante 60. Une échancrure de longueur L est pratiquée à l'endroit du raccordement, la gaine isolante extérieure du câble et la gaine métallique 5 étant enlevées ; de chaque côté de l'échancrure la gaine extérieure est enlevée sur une petite longueur L1, de manière à dégager la gaine métallique 5.

L'échancrure permet d'accéder aux deux fils 2 et 3, et au drain 4 en contact métallique et électrique avec l'intérieur de la gaine métallique 5. Le fil 2 est relié, dans un support 50, à des pièces de contact 6 et 7 et le fil 3 est relié à des pièces de contact 8 et 9. Un câble de dérivation 20, blindé, comportant quatre fils 21, 22, 23, 24 relie un dispositif électrique 30 à la prise de raccordement ; les fils 21 à 24 sont reliés aux pièces de contact 6 à 9, respectivement. Les pièces de contact 6 à 9 sont du type à cisaillement d'isolant, de sorte que les fils 2 et 3 du câble 1 ne sont pas coupés. La mise en série du dispositif 30 avec les fils 2, 3, se fait par coupure des fils 2 et 3 entre les pièces de contact 6 et 7 d'une part et 8 et 9 d'autre part. Cette coupure est effectuée à l'aide d'un dispositif de coupure 10 coulissant dans un logement, au moment de la mise en service du dispositif 30.

La continuité du blindage interne du câble 1 est assurée par un blindage 11 reliant les extrémités 5a et 5b de la gaine métallique 5 de chaque côté de l'échancrure. De même les extrémités 5a et 5b sont reliées par des blindages 12 et 13 à la gaine métallique 19 du câble 20 qui est situé sur une sortie latérale du support.

Par sécurité de continuité de masse le drain 4 est relié au blindage 11 par les contacts 35 et 36 placés de part et d'autre du dispositif de coupure 10 qui n'agit en aucune façon sur cette liaison de continuité.

Lorsque les fils 2 et 3 sont coupés, le dispositif 30 étant alors en série, il est possible de rétablir la continuité desdits fils 2 et 3 à l'aide de cavaliers de court-circuit 17, 18 reliant des pièces de contact 6 et 7 d'un part et 8 et 9 d'autre part. Lorsque les cavaliers sont en place cela permet par exemple la suppression du dispositif 30, ou encore son remplacement.

La figure 2 est une vue schématique de dessus et la figure 3 est une vue schématique en élévation, avec arrachement partiel, d'une prise de raccordement de l'invention. Dans ces figures les mêmes références que dans la figure 1 ont même signification.

Deux presse-étoupe 14 et 15 assurent le maintien du câble 1 sur le support 50 et l'étanchéité des jonctions entre le câble et le support. Les fils 2 et 3 sont disposés dans des goulottes 25 et 27 du support, le drain 4 étant disposé dans une goulotte 26 dans laquelle il est maintenu par des pièces de contact 35 et 36. Le support 5 comporte un logement constitué par deux compartiments 28 et 29 dans lesquels coulisse le dispositif de coupure 10. Le compartiment 28 est situé entre les pièces de contact 6 et 7, et le compartiment 29 est situé entre les pièces de contact 8 et 9 ; ces compartiments sont situés de part et d'autre de la goulotte 26, donc séparés par ladite goulotte 26 dans laquelle est disposé le drain 4.

La prise de raccordement comporte également un couvercle 51 et une semelle 52 isolants, et dont les parties en regard du support sont métallisées. Le couvercle 51 et le support 50 sont assemblés à l'aide de vis 40 qui se vissent dans des trous 42 du support, la semelle étant fixée par des vis 41 sur le support 50.

Le dispositif de coupure 10, représenté en perspective figure 5, est en matière isolante ; il comporte deux branches 43, 44, chaque branche coulissant dans un compartiment et ayant une extrémité en forme de U dont les extrémités 45, 46 constituent deux couteaux qui coulissent le long des parois des compartiments perpendiculairement au fil à couper.

Dans un compartiment ces deux couteaux viennent, en position basse, couper une portion 39 du fil comprise entre deux parois opposées du compartiment.

Dans la figure 3 le dispositif de coupure 10 est représenté en position basse, la position haute étant représentée en traits interrompus.

Les pièces de contact 6, 7, 8 et 9 sont par exemple des pièces de contact doubles, comme représenté figure 4 ; les pièces de contact 35 et 36 des drains sont des pièces de contact du type à deux fourches opposées, comme cela est connu, soit encore des pièces de contacts doubles comme les pièces de contact 6, 7, 8, 9, afin d'être reliées électriquement à la métallisation interne du support, de la semelle et du couvercle, pour assurer la continuité de masse du câble 1.
La pièce de contact est en forme de double U avec une base 53 commune.

Un premier U est constitué par les branche A et B et un deuxième U est constitué par les branches C et D. Les branches A et B sont situées d'un côté de la base 53, et les branches C et D sont situées de l'autre côté de ladite base, les branches A et B étant à 90° des branches C et D. Chaque branche comporte une fente F pour cisaillement d'isolant, comme cela est bien connu. La pièce de contact permet le raccordement de deux fils isolés 3 et 23 ; le fil 3 étant inséré dans les branches A et B, son conducteur 54 vient en contact avec les bords des fentes F de ces branches ; le fil 23 étant inséré dans les branches C et D, son conducteur 55 vient en contact avec les bords des fentes F de ces branches. Les fils 3 et 23 sont perpendiculaires entre eux. Les pièces de contact 6, 7, 8 et 9 étant des pièces de contact doubles comme représenté figure 4, permettent le raccordement des câbles 1 et 20, figure 1, ces câbles étant perpendiculaires entre eux.

La figure 5 est une vue schématique en perspective d'une prise de raccordement, montrant le dispositif de coupure 10 avant son introduction dans la prise, le couvercle 51 comportant une ouverture 57 à cet effet. Ce dispositif de coupure 10 comporte deux harpons tels que 56, un par branche 43, 44 du dispositif de coupure ; ces harpons sont situés du part et d'autre du dispositif de coupure et coopèrent avec le couvercle 51 en position basse, pour le maintien du dispositif de coupure dans cette position. La sortie de la prise, câble 20, se fait latéralement sur le côté de celle-ci ; un manchon isolé 58 assure le maintien et l'étanchéité du départ du câble 20.

La mise en place de la prise de raccordement de l'invention se fait de la manière suivante :
- une échancrure est pratiquée dans le câble 1, à l'endroit désiré ;
- les fils 2 et 3 et le drain 4 sont placés dans les goulottes 25, 26, 27 du support 50, au dessus des pièces de contact, 6, 7, 8, 9, 35 et 36,
- les presse-étoupe 14 et 15 sont mis en place et le couvercle 51 est vissé sur le support 50 ; lors de la fixation, le couvercle presse sur les fils 2 et 3 et sur le drain 4 qui sont ainsi insérés dans les fentes F des pièces de contact.
- Le dispositif de coupure 10 est introduit dans l'ouverture 57 du couvercle 51, et reste en position haute ; dans cette position les fils 2 et 3 ne sont pas coupés.

Le raccordement avec le dispositif 30 s'effectue semelle 52 retirée ; les fils 21, 22, 23, 24 du câble de dérivation 20, figure 1, sont introduits dans les branches inférieures des pièces de contact 6, 7, 8, 9, puis la semelle est vissée sur le support ; lors de la fixation de la semelle les fils 21 à 24 sont insérés dans les fentes des branches inférieures des pièces de contact.

Le dispositif de coupure 10 est alors enfoncé, et prend la position basse ; les fils 2 et 3 sont coupés et le dispositif 30 est mis en série avec les fils 2 et 3 du câble 1.

Il est également possible de monter d'abord la dérivation, c'est-à-dire le câble 20 sur la prise et d'effectuer ensuite le raccordement du câble 1, comme indiqué ci-dessus, la mise en service du dispositif 20, c'est-à-dire sa mise en série avec le câble se faisant en enfonçant le dispositif de coupure 10 après fixation du couvercle 51 sur le support 50. Les métallisation du support, du couvercle et de la semelle, en contact avec les gaines métalliques du câble 1 et du câble de dérivation 20 assurent la protection électromagnétique de la prise de raccordement.

La proéminence du dispositif de coupure 10 indique visuellement si la dérivation est opérationnelle (10 enfoncé et vérouillé en position basse) ou non (10 proéminent et verrouillé en position haute).

## Revendications

1. Prise de raccordement pour câble, notamment pour câble paire blindée (1) comportant un drain (4), un premier (2) et un deuxième (3) fils isolés à l'intérieur d'une gaine métallique (5) revêtue d'une gaine isolante (60), ladite prise de raccordement comprenant un support (50) et un dispositif de coupure (10), ledit support comportant un logement (28 ; 29) pour le dispositif de coupure (10), un premier (6 ; 7) et un deuxième (8, 9) jeux de pièces de contact à cisaillement d'isolant, les pièces de contact de chaque jeu étant disposées de part et d'autre du logement; lesdites gaines isolante et métallique (5) étant enlevées à l'endroit où la prise de raccordement doit être posée, le premier fil (2) du câble (1) étant inséré dans les pièces de contact du premier jeu et le deuxième fil (3) du câble (1) étant inséré dans les pièces de contact du deuxième jeu; un câble de dérivation (20) également blindé relié à un dispositif électrique (30) comportant quatre fils (21, 22, 23, 24) connectés chacun à une pièce de contact des premier et deuxième jeux de pièces de contact; et le dispositif de coupure (10) étant enfoncé dans le logement pour couper les premier (2) et deuxième (3) fils du câble (1) et mettre ledit dispositif électrique (30) en série avec ledit câble (1).

2. Prise de raccordement selon la revendication 1, caractérisée par le fait que le support (50) comporte une première (25) une deuxième (27) et une troisième (26) goulottes longitudinales, que les pièces de contact (6, 7, 8, 9) sont disposées dans les première et deuxième goulottes, que les premier (2) et deuxième (3) fils sont disposés, dans les première (25) et deuxième (27) goulottes, au-dessus des pièces de contact, le drain étant disposé dans la troisième goulotte (26), et que les premier et deuxième fils sont insérés dans les pièces de contact par pression d'un couvercle (51) lors de la fixation de celui-ci sur le support (50).

3. Prise de raccordement selon la revendication 2, caractérisée par le fait que la troisième (26) goulotte est située entre les première (25) et deuxième (27) goulottes, que le logement est constitué par un premier (28) et un deuxième (29) compartiments séparés par la troisième goulotte, la première goulotte (25) étant interrompue par le premier compartiment (28) et la deuxième goulotte (27) étant interrompue par le deuxième compartiment (29), que le dispositif de coupure (10) comporte une première (43) et une deuxième (44) branches qui se logent dans les premier et deuxième compartiments, respectivement, à travers une ouverture (57) du couvercle et que chaque branche est en forme de U d'extrémités (45, 46) perpendiculaires aux goulottes, et que par pression sur le dispositif de coupure les extrémités de la première branche (43) coupent un tronçon du premier fil (2) et les extrémités de la deuxième branche (44) coupent un tronçon du deuxième fil (3).

4. Prise de raccordement selon la revendication 2, caractérisée par le fait qu'elle comporte également une semelle (52) fixée sur le support (50) à l'opposé du couvercle (51), et que le support, le couvercle et la semelle comportent des métallisations reliées à la gaine métallique (5) du câble (1) et à un blindage (19) du câble de dérivation (20), pour assurer la continuité de masse et la protection électromagnétique de la prise.

5. Prise selon la revendication 2, caractérisée par le fait que la troisième goulotte (26) comporte deux pièces de contact (35 ; 36) dans lesquelles le drain est inséré lors de la fixation du couvercle (51).

6. Prise selon la revendication 5, caractérisée par le fait que les deux pièces de contact (35 ; 36) sont reliées à des métallisations du support, du couvercle, et d'une semelle (52) fixée sur le support à l'opposé du couvercle.

7. Prise selon l'une des revendications 2 et 5, caractérisée par le fait que chaque pièce de contact comporte au moins une branche supérieure (A) disposée dans une goulotte, et au moins une branche inférieure (C) accessible par une face inférieure du support.

8. Prise selon la revendication 1, caractérisée par le fait que les pièces de contact (6, 7 ; 8, 9) des premier et deuxième jeux de pièces de contact sont reliées par des cavaliers (17 ; 18) pour rétablir la continuité des fils (2, 3) du câble (1) avant déconnection du dispositif en série.

## Claims

1. A connector block for a cable, in particular a screened pair cable (1) including a drain (4) and first (2) and second (3) insulated wires inside a metal sheath (5) and an outer insulating covering (60), said connector block comprising a support (50) and a cutting device (10), said support including a housing (28, 29) for the cutting device (10), and first and second sets of insulation-piercing contact pieces (6, 7; 8, 9), with the contact pieces in each set being disposed on either side of the housing, in that the said insulating covering and metal sheath (5) are removed from the location where the connector block is to be disposed, the first wire (2) of the cable (1) is inserted in the contact pieces of the first set and the second wire (3) of the cable (1) is inserted in the contact pieces of the second set, a similarly screened take-off cable (20) connected to an electrical device (30) includes four wires (21, 22, 23, 24) each connected to one of the contact pieces in the first and second sets of contact pieces, and the cutting device (10) is pushed into the housing in order to cut the first and second wires (2, 3) of the cable (1) and to put the said electrical device (30) into series with the said cable (1).

2. A connector block according to claim 1, characterized in that the support (50) includes first, second, and third longitudinal grooves (25, 27, 26), in that the contact pieces (6, 7, 8, 9) are disposed in the first and second grooves, in that the first and second wires (2, 3) are disposed in the first and second grooves (25, 27) over the contact pieces while the drain is disposed in the third groove (26), and in that the first and second wires are inserted in the contact pieces by pressure from a lid (51) when the lid is fixed on the support (50).

3. A connector block according to claim 2, characterized in that the third groove (26) is situated between the first and second grooves (25, 27), in that the housing is constituted by first and second compartments (28, 29) separated by the third groove, the first groove (25) being interrupted by the first compartment (28) and the second groove (27) being interrupted by the second compartment (29), in that the cutting device (10) includes first and second branches (43, 44) which are received in the first and second compartments respectively, passing through an opening (27) in the lid with each branch being U-shaped having ends (45, 46) which are perpendicular to the grooves, and in that applying pressure to the cutting device causes the ends of its first branch (43) to cut off a length of the first wire (2) and the ends of its second branch (44) to cut off a length of the second wire (3).

4. A connector block according to claim 2, characterized in that it also includes a bottom plate (52) fixed to the support (50) on its opposite side to the lid (51), and in that the support, the lid, and the bottom plate include metallization with all of the metallization being electrically connected to the metal sheath (5) of the cable (1) and to screening (19) of the take-off cable (20) in order to ensure earthing continuity and electromagnetic protection for the block.

5. A block according to claim 2, characterized in that the third groove (26) includes two contact pieces (35, 36) into which the drain is inserted when the lid (51) is put into place.

6. A block according to claim 5, characterized in that the two contact pieces (35, 36) in the third groove (26) are connected to the metallization on the support, on the cover, and on a bottom plate (52) fixed to the opposite side of the support to the cover.

7. A block according to claim 2 or 5, characterized in that each contact piece includes at least one top branch (A) disposed in a groove and at least one bottom branch (C) accessible from a bottom face of the support.

8. A block according to claim 1, characterized in that the contact pieces (6, 7; 8, 9) of the first and second sets of contact pieces are connected by straps (17, 18) for re-establishing continuity of the wires (2, 3) of the cable (1) prior to the series device being disconnected.

## Patentansprüche

1. Anschluß für Kabel, insbesondere für ein abgeschirmtes Kabelpaar (1), das eine Abführung (4), einen ersten (2) und einen zweiten isolierten Draht (3) im Inneren einer metallischen Abschirmung (5), die mit einer isolierenden Hülle (60) überzogen ist, aufweist, wobei der Anschluß einen Träger (50) und eine Schneidevorrichtung (10) aufweist, wobei der Träger einen Aufnahmeraum (28; 29) für die Schneidevorrichtung (10), einen erstes (6; 7) und einen zweiten Satz von die Isolierung durchdringenden Kontaktstücken (8; 9) enthält, wobei die Kontaktstücke jedes Satzes zu beiden Seiten des Aufnahmeraumes angeordnet sind, wobei die Isolierhülle und die metallische Abschirmung an der Stelle entfernt sind, an der der Anschluß angebracht werden soll, wobei der erste Draht (2) des Kabels (1) in die Kontaktstücke des ersten Satzes und der zweite Draht (3) des Kabels (1) in die Kontaktstücke des zweiten Paares eingedrückt ist, wobei ein Abzweigungskabel (20), das ebenfalls abgeschirmt und an eine elektrische Einrichtung (30) angeschlossen ist, vier Drähte (21, 22, 23, 24) aufweist, von denen jeder an ein Kontaktstück des ersten und des zweiten Satzes von Kontaktstücken angeschlossen ist, und wobei die Schneidevorrichtung (10) in den Aufnahmeraum zum Durchtrennen des ersten (2) und des zweiten Drahtes (3) des Kabels (1) und zum Einschalten der elektrischen Einrichtung (30) in Reihe mit dem Kabel (1) eingetrieben wird.

2. Anschluß nach Anspruch 1, dadurch gekennzeichnet, daß der Träger (50) eine erste (25), eine zweite (27) und eine dritte längsgerichtete Auskehlung (26) aufweist, daß die Kontaktstükke (6, 7, 8, 9) in der ersten und in der zweiten Auskehlung angeordnet sind, daß der erste (2) und der zweite Draht (3) in der ersten (25) und in der zweiten Auskehlung (27) über den Kontaktstücken angeordnet sind, während die Abführung in der dritten Auskehlung (26) angeordnet ist, und daß der erste und der zweite Draht durch den Druck eines Deckels (51) beim Befestigen desselben auf dem Träger (50) in die Kontaktstücke eingedrückt werden.

3. Anschluß nach Anspruch 2, dadurch gekennzeichnet, daß die dritte Auskehlung (26) zwischen der ersten (25) und der zweiten Auskehlung (27) angeordnet ist, daß der Aufnahmeraum aus einem ersten (28) und einem zweiten Hohlraum (29) besteht, die durch die dritte Auskehlung voneinander getrennt sind, wobei die erste Auskehlung (25) durch den ersten Hohlraum (28) unterbrochen wird und die zweite Auskehlung (27) durch den zweiten Hohlraum (29) unterbrochen wird, daß die Schneidevorrichtung (10) einen ersten (43) und einen zweiten Zweig (44) aufweist, die in den ersten bzw. zweiten Hohlraum durch eine Öffnung (57) des Deckels eindringen, und daß jeder Zweig U-förmig mit senkrecht zu den Auskehlungen verlaufenden Enden (45, 46) ausgebildet ist, und daß durch Drücken auf die Schneidevorrichtung die Enden des ersten Zweigs (43) eine Länge des ersten Drahts (2) abschneiden, während die Enden des zweiten Arms (44) eine Länge des zweiten Drahts (3) abschneiden.

4. Anschluß nach Anspruch 2, dadurch gekennzeichnet, daß sie auch eine Bodenplatte (52) aufweist, die auf dem Träger (50) gegenüber dem Deckel (51) befestigt ist, und daß der Träger, der Deckel und die Bodenplatte Metallbeläge aufweisen, die mit der metallischen Abschirmung (5) des Kabels (1) und mit einer Abschirmung (19) des Abzweigungskabels (20) verbunden sind, um die Kontinuität des Massepotentials und den elektromagnetischen Schutz zu gewährleisten.

5. Anschluß nach Anspruch 2, dadurch gekennzeichnet, daß die dritte Auskehlung (26) zwei Kontaktstücke (35; 36) aufweist, in die bei der Befestigung des Deckels (51) die Abführung eingefügt wird.

6. Anschluß nach Anspruch 5, dadurch gekennzeichnet, daß die beiden Kontaktstücke (35; 36) an Metallbeläge des Trägers, des Deckels und einer Bodenplatte (52) angeschlossen sind, die auf dem Träger gegenüber dem Deckel befestigt ist.

7. Anschluß nach einem der Ansprüche 2 und 5, dadurch gekennzeichnet, daß jedes Kontaktstück mindestens einen oberen in einer Auskehlung angeordneten Zweig und mindestens einen unteren Zweig (C) aufweist, der durch eine Unterseite des Trägers zugänglich ist.

8. Anschluß nach Anspruch 1, dadurch gekennzeichnet, daß die Kontaktstücke (6, 7; 8, 9) des ersten und des zweiten Satzes von Kontaktstücken durch Reiter (17; 18) verbunden sind, um die Kontinuität der Drähte (2, 3) des Kabels (1) vor dem Entfernen der in Reihe geschalteten Einrichtung wiederherzustellen.
